# EUROPÄISCHE PATENTSCHRIFT

(11) **EP 0 153 436 B1**
(45) Veröffentlichungstag und Bekanntmachung des Hinweises auf die Patenterteilung: **04.04.1990**
(21) Anmeldenummer: 84102986.1
(22) Anmeldetag: 19.03.1984
(51) Int. Cl.: B41J 2/005

(54) **Tintenstrahldrucker**
Ink jet printer
Imprimante à projection d'encre

(30) Priorität: 27.02.1984 CH 939/84
(43) Veröffentlichungstag der Anmeldung: 04.09.1985
(73) Patentinhaber: Codi-Jet Markierungs Systeme GmbH, D-7768 Stockach 1 (DE)
(72) Erfinder: Eblen, Otto, D-7750 Konstanz (DE); Glöckler, Gerhard, D-7769 Orsingen (DE); Kohler, Franz, Dr., D-7758 Meersburg (DE); Meinusch, Norbert, D-7768 Stockach (DE)
(74) Vertreter: Weiss, Peter, Dr. rer.nat.

(56) Entgegenhaltungen:
- EP-A- 0 108 589
- US-A- 4 194 211
- US-A- 4 346 389
- IBM TECHNICAL DISCLOSURE BULLETIN, Band 22, Nr. 10, März 1980, Seiten 4406-4407, New York, US; M.D. RIES: "Method for fabricating charge electrode array for multiple ink jets"

## Beschreibung

Die Erfindung betrifft einen Tintenstrahldrucker mit einer Einrichtung zum Erzeugen einer Folge von Tintentropfen, welche eine Anordnung aus Elektroden zum Laden, Detektieren und Ablenken der Tintentropfen durchfliegen, wobei die Detektierelektrode beidseits durch eine Abschirmung sowohl gegenüber der Ladeelektrode wie auch gegenüber der Ablenkelektrode isoliert ist, wobei alle Elektroden mit ihren einander zugewandten Flächen spiegelbildlich gegenüberliegen.

Bei der Entwicklung von Tintenstrahldruckern mit hoher Tropfenfrequenz und hoher Tropfengeschwindigkeit ist eine mit entsprechenden Mitteln versehene, elektromagnetische Einrichtung erforderlich. Mit der einem Spritzkörper zugeordneten Einrichtung werden in entsprechend erzeugten, elektrischen Feldern einzelne Tropfen aufgeladen, detektiert und abgelenkt, wodurch auf einer entsprechend zugeordneten Schreibstelle ein Schriftfeld entsteht.

Bei den bekannten Einrichtungen und Anordnungen können die relativ eng nebeneinander angeordneten elektronischen Mittel aufgrund der verhältnismässig aggressiven und zu chemischen Reaktionen führenden Tintenmedien verschmieren und verstopfen und dadurch einen elektrischen Kurzschluss verursachen. Durch derartige Mängel werden die Tintenstrahldrucker oftmals funktionsunfähig oder aber völlig unbrauchbar. Ferner haben die bekannten Einrichtungen einen relativ aufwendigen, konstruktiven Aufbau und eignen sich nicht, oder aber nur unter grossem technischen Aufwand, für die Anordnung mehrerer eng benachbarter Spritzkörper, wie sie beispielsweise für Tintenstrahldrucker zur Erreichung nahtloser graphischer Darstellungen erforderlich sind.

Aus der US-A 4 346 389 ist beispielsweise ein Tintenstrahldrucker der o. g. Art bekannt. Dort sind blockförmige Lade- und Detektierelektroden gezeigt, welche durch Schutzplatten voneinander und durch Isolationsplatten von den Ablenkplatten getrennt sind. Zur Bahn des Tintenstrahls sind diese Elektroden und auch die Ablenkelektroden offen, so dass sie durch vom Tintenstrahl abweichende Tropfen verschmiert und verstopft werden können. Abgesehen davon ist die klotzartige Aufbauweise dieser Vorrichtung sehr platzaufwendig, so dass sie den heutigen Anforderungen nicht mehr genügt.

Heute finden dagegen Elektroden Anwendung, wie sie beispielsweise in der Europäischen Patentanmeldung 0108589 (Art. 54 (3) EPÜ) beschrieben sind und deren Formgebung durch Entfernen nicht benötigter, elektrisch leitender Kaschierung metallisch kaschierter Elemente erzeugt ist. Auch dort werden zwar die einzelnen Elektroden gegeneinander abgeschirmt, jedoch findet kein Schutz gegenüber dem Tintenstrahl statt.

Die Aufgabe der vorliegenden Erfindung ist die Schaffung von aus Baueinheiten bestehenden Elektrodenanordnungen, welche möglichst platzsparend sind, und die Abschirmung dieser Elektroden nicht nur gegeneinander, sondern auch gegenüber dem sie durchfliegenden Tintenstrahl.

Zur Lösung dieser Aufgabe führt, daß die Formgebung der Elektroden durch Entfernen nicht benötigter, elektrisch leitender Kaschierung metallisch kaschierter Elemente erzeugt ist, und daß auf die den Tintentropfen zugewandte Seite der Elektroden eine in Bezug auf organische oder anorganische Medien resistente Folie aufgebracht ist.

Der besondere Vorteil der vorliegenden Erfindung bezüglich des Verfahrens besteht darin, dass unter Anwendung der an sich bekannten Leiterplatten-Fertigungstechnik die Mittel zum Erzeugen der geladenen, detektierten und abge" lenkten Tintentropfen wirtschaftlich günstig und mit optimalen elektrischen Eigenschaften herstellbar sind. Ein weiterer Vorteil besteht darin, dass aufgrund der plattenartig ausgebildeten Mittel - gegenüber den bisher bekannten und klotzartig ausgebildeten Mitteln - eine wesentlich schmalere und kleinere Bauform erreicht wird. Ein wesentlicher Vorteil wird ferner darin gesehen, dass bei einer Sandwich-Bauweise der beiden, die Tintentropfen-Ablenkmittel umfassenden Trägerelemente, mehrere Spritzkörper mit geringem Abstand zueinander angeordnet werden können, und dadurch ohne weiteren technischen Aufwand nahtlose, graphische Darstellungen erreichbar sind.

Weitere Merkmale der Erfindung ergeben sich aus der folgenden Beschreibung in Verbindung mit der Zeichnung und den Patentansprüchen.

Die Erfindung wird nunmehr anhand eines Ausführungsbeispiels unter Bezugnahme auf die Zeichnung beschrieben.

Es zeigt:
Fig. 1 eine perspektivische Darstellung einer Anordnung mit Mitteln zur Aufladung, Detektierung und Ablenkung von Tintentropfen in einem Tintenstrahldrucker,
Fig. 2 eine in Schnittansicht dargestellte Hälfte der aus einer ersten und einer zweiten Baueinheit gebildeten Anordnung gemäss Fig. 1,
Fig. 3 die in Stirnansicht dargestellte zweite Baueinheit gemäss Pfeilrichtung A in Fig. 1,
Fig. 4 die eine im Schnitt gemäss der Linie IV-IV in Fig. 2 dargestellte Hälfte der zweiten Baueinheit,
Fig. 5-8 in Ansicht dargestellte Einzelheiten der ersten Baueinheit, und
Fig. 9 eine schematisch dargestellte und aus mehreren, nebeneinander angeordneten Baueinheiten und Spritzkörpern gebildete Einrichtung für einen Tintenstrahldrucker.

In Fig. 1 ist in perspektivischer Ansicht eine in der Gesamtheit mit 50 bezeichnete Anordnung mit Mitteln zur Aufladung, Detektierung und Ablenkung von Tintentropfen in einem Tintenstrahldrucker bezeichnet. Die Anordnung 50 umfasst eine erste Baueinheit 25 mit den Mitteln zur Aufladung und Detektierung sowie eine zweite Baueinheit 45 mit den Mitteln zur Ablenkung der Tintentropfen. Weiterhin erkennt man in Fig. 1 einen schematisch dargestellten Spritzkörper 60, von welchem der Anordnung 50 eine durch eine Linie 65 vereinfacht dargestellte Anzahl Tintentropfen zugeführt wird. Bei diesem an sich bekannten Vorgang durchfliegen die Tintentropfen die im wesentlichen aus zwei durch ein Distanzteil 15 im Abstand zueinander angeordneten Trägerelementen 5 und 10 gebildete erste Baueinheit 25 sowie die im wesentlichen aus zwei durch ein Distanzteil 35 im Abstand zueinander angeordneten Trägerelementen 30 und 40 gebildete zweite Baueinheit 45.

Fig. 2 zeigt in Schnittansicht, ohne die beiden Distanzteile 15 und 35, ein Teilstück der Anordnung 50 und man erkennt das Trägerelement 5 der ersten Baueinheit 25 sowie das Trägerelement 40 der zweiten Baueinheit 45, welches in Fig. 4 im Schnitt gemäss der Linie IV-IV in Fig. 2 dargestellt ist.

In Fig. 3 ist gemäss Pfeilrichtung A in Fig. 1 die zweite Baueinheit 45 in Stirnansicht dargestellt und man erkennt die beiden durch das Distanzteil 35 im Abstand zueinander angeordneten Trägerelemente 30 und 40.

Anhand der Figuren 5 bis 8 werden nachstehend die Einzelheiten der ersten Baueinheit 25 und anhand der Figuren 2 und 4 die Einzelheiten der zweiten Baueinheit 45 näher beschrieben.

Fig. 5 zeigt das in Ansicht dargestellte erste Trägerelement 5, welches aus einem mit einer Metallkaschierung versehenen Polyimid-Substrat gebildet ist. Durch Entfernen nicht benötigter Kaschierung werden auf der einen Oberflächenseite 5' in gewünschter Formgebung die ,Mittel zur Ladung und Detektierung der Tintentropfen gebildet, wobei mit 8 eine Ladeelektrode und mit 7 eine Detektierelektrode bezeichnet ist. Die Detektierelektrode 7 wird vorzugsweise von einer aus der Kaschierung gebildeten Abschirmung 6 umgeben und ist dadurch auf der einen Seite gegenüber der Ladeelektrode 8 und auf der anderen Seite gegenüber einer Ablenkelektrode 41 (Fig. 2) der zweiten Baueinheit 45 isoliert. Die Elemente 6, 7 und 8 sind mit entsprechend ausgebildeten und zueinander angeordneten Leiterbahnen 6', 7' und 8' mit einer elektrischen Anschlussstelle 1, 2, 3 und 4 verbunden.

Fig. 7 zeigt die andere, ebenfalls mit einer Metallkaschierung versehene, nicht näher bezeichnete Oberflächenseite des ersten Trägerelements 5, bei welchem durch Entfernen nicht benötigter Kaschierung eine Abschirmung 9 vorgesehen ist. Die Abschirmung 9 umfasst in der äusseren Formgebung die auf der anderen Seite (Fig. 5) vorgesehenen Mittel 6 bis 8. Die Abschirmung 9 ist ferner mittels zwei aus der Kaschierung gebildeten Leiterbahnen 9' und 9" den elektrischen Anschlüssen 2, 5 und 4 zugeführt.

In Fig. 6 und 8 ist das zweite Trägerelement 10 dargestellt, welches ebenfalls aus einem metallkaschiertem Polyimid-Substrat gebildet ist. Durch Entfernen nicht benötigter Kaschierung werden auf der einen Oberflächenseite 10' die Mittel 11, 11'; 12,12' und 13,13' und auf der anderen, nicht näher bezeichneten Oberflächenseite ist eine den Mitteln 11, 11'; 12, 12' und 13, 13' entsprechend ausgebildete Abschirmung 14 vorgesehen. Die Abschirmung 14 ist mit Leiterbahnen 14', 14" an elektrische Anschlüsse 2' und 4' angeschlossen.

In den Figuren 2 sowie 5 bis 8 sind zur besseren Darstellung die im wesentlichen aus der MetallKaschierung gebildeten, elektrisch leitenden und isolierenden Mittel 6, 6'; 7, 7'; 8, 8'; 9, 9', 9"; 11, 11'; 12, 12'; 13, 13' und 14, 14', 14" schraffiert dargestellt. Durch Aufbringen einer in bezug auf organische oder anorganische Medien resistenten Folie, insbesondere aber durch Aufbringen einer Keton-Flüssigkeit beständigen, vorzugsweise transparenten Folie 5", 10" auf die beiden Trägerelemente 5 und 10 der ersten Baueinheit 25 werden die in der Dicke im u-Bereich an der jeweiligen Oberfläche des einzelnen Trägerelements 5 und 10 vorgesehenen, elektrisch leitenden Mittel gegeneinander isoliert. Durch beiderseitiges Aufbringen der Folie 5" beziehungsweise 10" kann das einzelne Trägerelement 5, 10 als hermetisch verschlossene Einheit ausgebildet werden.

Die in Fig. 2 in Schnittansicht dargestellte Hälfte der zweiten Baueinheit 45 zeigt das aus einem Substrat 40" gebildete Trägerelement 40, welches auf der einen Oberflächenseite 40' mit einer metallisch kaschierten Polyimid-Folie 42 versehen ist. Durch Entfernen nicht benötigter Kaschierung wird die als Feldabschnitt ausgebildete Ablenkelektrode 41 sowie die als Fahne ausgebildete Leiterbahn 41' gebildet. Die Folie 42 hat im unteren Bereich die äussere Formgebung der Trägerelement-Oberfläche 40' und ist im oberen Bereich an beiden Seiten etwas breiter als die Leiterbahn 41' ausgebildet. Auf die erste Folie 42 ist ferner eine transparente, die Ablenkelektrode 41 sowie die Leiterbahn 41' elektrisch isolierende Polyimid-Folie 42' aufgebracht, welche im wesentlichen die äussere Formgebung der ersten Folie 42 aufweist.

In Fig. 4 ist schematisch das in Sandwich-Bauweise hergestellte Trägerelement 40 im Schnitt gemäss der Linie IV-IV dargestellt und man erkennt das Substrat 40" sowie die darauf aufgebrachte Polyimid-Folie 42, die Teile 41, 41' sowie die zweite Folie 42'. Zur besseren Darstellung sind in Fig. 4 die Folien 42, 42' gestrichelt dargestellt. Das erste Trägerelement 30 der zweiten Baueinheit 45 ist analog dem vorstehend beschriebenen Trägerelement 40 ausgebildet.

An dieser Stelle sei darauf hingewiesen, dass in Fig. 2 die beiden Folien 42, 42' und in den Figuren 5 und 6 die Folien 5" und 10" zur besseren Darstellung teilweise aufgebrochen dargestellt sind.

Die im wesentlichen aus den beiden Baueinheiten 25 und 45 bestehende Anordnung 50 bildet, wie in Fig. 1 dargestellt, eine Einheit und kann mit relativ einfachen Mitteln auf ein nicht dargestelltes Trägerorgan befestigt werden. In zusammengebautem Zustand sind, wie in Fig. 1 teilweise dargestellt, die beiden Ladeelektroden 8, 13 und Detektierelektroden 7,12 der ersten Baueinheit 25 sowie die Ablenkelektroden 41, 31 der zweiten Baueinheit 45 spiegelbildlich zueinander angeordnet.

Bei einem nicht dargestellten Ausführungsbeispiel ist die zweite Baueinheit 45 in der Höhe zu der ersten Baueinheit 25 derart versetzt angeordnet, dass der vom Spritzkörper 60 abgegebene Tintentropfenstrahl 65 die beiden spiegelbildlich zueinander angeordneten Ablenkelektroden 31, 41 annähernd im mittleren Bereich durchfliegt und dort abgelenkt wird.

Weiterhin sind in zusammengebautem Zustand die beiden Trägerelemente 5, 10 sowie das Distanzteil 15 mittels durchkontaktierter, elektrischer Anschlussstellen 1, 1'; 2, 2'; 3, 3' und 4, 4' miteinander wirkverbunden, wobei den einzelnen Anschlussstellen, wie in Fig. 2 schematisch dargestellt, entsprechend elektrische Leitungen 16, 17, 17' und 18 zugeführt sind.

In Fig. 9 ist schematisch eine aus mehreren einzelnen, vorgehend beschriebenen Anordnungen gebildete Einrichtung 100 dargestellt, welche mehrere Spritzkörper 60 bis 60_{"}, mehrere erste Baueinheiten 25 bis 25_{"} sowie mehrere zweite Baueinheiten 46 bis 46ₙ umfasst. Von den Spritzkörpern 60 bis 60ₙ werden durch Linien 65 bis 65_{"} dargestellte Tintentropfen in der jeweiligen ersten Baueinheit aufgeladen und detektiert und in der jeweiligen zweiten Baueinheit auf einen zugeordneten Auszeichnungsträger 90 abgelenkt. Bei diesem Ausführungsbeispiel ist es erforderlich, dass die nicht näher bezeichneten Trägerelemente 30 bis 30ₙ sowie 40 bis 40_{"} der zweiten Baueinheiten 46 bis 46ₙ doppelseitig, metallisch kaschiert und an jeder, parallel zur Flugbahn der Tintentropfen orientierten Seite mit nicht näher dargestellten und nicht bezeichneten Leiterbahnen versehen sind. Diese Leiterbahnen sind analog den Leiterbahnen 31', 41' der zweiten Baueinheit 45 ausgebildet.

## Patentansprüche

1. Tintenstrahldrucker mit einer Einrichtung (60) zum Erzeugen einer Folge von Tintentropfen, welche eine Anordnung aus Elektroden (8, 13; 7, 12; 31, 41) zum Laden, Detektieren und Ablenken der Tintentropfen durchfliegen, wobei die Detektierelektrode (7, 12) beidseits durch eine Abschirmung (6, 11) sowohl gegenüber der Ladeelektrode (8, 13) wie auch gegenüber der Ablenkelektrode (31, 41) isoliert ist, wobei alle Elektroden (8, 13; 7, 12; 31, 41) mit ihren einander zugewandten Flächen spiegelbildlich gegenüberliegen,
dadurch gekennzeichnet,
daß die Formgebung der Elektroden durch Entfernen nicht benötigter, elektrisch leitender Kaschierung metallisch kaschierter Elemente (5, 10; 32, 42) erzeugt ist, und dass auf die den Tintenstrahltropfen zugewandte Seite der Elektroden (8, 13; 7, 12; 31, 41) eine in Bezug auf organische oder anorganische Medien resistente Folie (5",10"; 32', 42') aufgebracht ist.

2. Tintenstrahldrucker nach Anspruch 1, dadurch gekennzeichnet, daß die die Lade- und Detektierelektroden (8, 13; 7, 12) sowie deren Abschirmung (6, 11) tragenden Elemente (5, 10) auf ihrer diesen Elektroden abgewandten Seite eine ebenfalls durch Metallkaschierung gebildete Abschirmung (9, 14) tragen.

3. Tintenstrahldrucker nach Anspruch 2, dadurch gekennzeichnet, daß die Abschirmung (6, 11) und die Abschirmung (9,14) mit gemeinsamen elektrischen Anschlüssen (2, 4 bzw. 2', 4') verbunden sind.

4. Tintenstrahldrucker nach einem der Ansprüche 1 bis 3, dadurch gekennzeichnet, daß auch die den Tintentropfen abgewandte Seite der die Lade- und Detektierelektroden (8, 13; 7, 12) sowie deren Abschirmung (6, 11) tragenden Elemente (5, 10) mit der Folie (5", 10"; 32', 42') belegt ist.

5. Tintenstrahldrucker nach wenigstens einem der Ansprüche 1 bis 4, dadurch gekennzeichnet, daß die Folie (5", 10"; 32', 42') aus ketonresistentem Material besteht.

6. Tintenstrahldrucker nach Anspruch 5, dadurch gekennzeichnet, daß die Folie ein Polyimidfolie ist.

## Revendications

1. Imprimante à jet d'encre avec un dispositif (60) pour produire une série de gouttes d'encre, qui traversent un ensemble d'électrodes (8, 13; 7, 12; 13, 41) destinées à charger, détecter et détourner les gouttes d'encre, l'électrode de détection (7, 12) étant isolée des deux côtés par un écran (6, 11) aussi bien vis-à-vis de l'électrode de charge (8, 19) qu'également vis-à-vis de l'électrode de déviation (31, 41), toutes les électrodes (8, 13; 7, 12; 13, 41) se faisant face avec leurs surfaces tournées l'une vers l'autre, en position inversée, caractérisée en ce que la. conformation des électrodes est réalisée en écartant le placage conducteur électrique, non nécessaire fait d'éléments métalliques doublés (5, 10; 32, 42) et en ce que sur le côté des électrodes (8, 13; 7, 12; 31, 41) tourné vers les gouttes de jet d'encre est placée une feuille (5", 10"; 32', 42') résistante aux agents organiques ou anorganiques.

2. Imprimante à jet d'encre selon la revendication 1, caractérisée en ce que, les électrodes de charge et de détection (8, 13; 7, 12) ainsi que les éléments (5, 10) supportant leurs écrans (6, 11) portent sur leur côté opposé à ces électrodes un écran (9, 14) également formé d'un placage métallique.

3. Imprimante à jet d'encre selon la revendication 2, caractérisée en ce que l'écran (6, 11) et l'écran (9, 14) sont connectés aux raccords électriques communs (2, 4 ou 2', 4').

4. Imprimante à jet d'encre selon l'une quelconque des revendications 1 à 3, caractérisée en ce que, également, le côté éloig_{lJ}é des gouttes d'encre des éléments (5, 10) supportant les électrodes de charge et de détection (8, 13; 7, 12), ainsi que leur écran (6, 11), est recouvert d'une feuille (5", 10"; 32', 42').

5. Imprimante à jet d'encre selon au moins l'une quelconque des revendications 1 à 4, caractérisée en ce que la feuille (5", 10"; 32', 42') est composée de matériau résistant aux cétones.

6. Imprimante à jet d'encre selon la revendication 5, caractérisée en ce que la feuille est une feuille de polyimide.

## Claims

1. An ink jet printer with a device (60) for producing a sequence of ink droplets which fly through an arrangement of electrodes (8, 13; 7, 12; 31, 41) for charging, detecting and deflecting the ink droplets, the detecting electrode (7, 12) being insulated on each side from the charging electrode (8, 13) and also from the deflecting electrode (31,41) by a screen (6, 11), all electrodes (8,13; 7, 12; 31, 41) facing one another in a mirror image, characterised in that the shaping of the electrodes is achieved by removing unnecessary, electrically conductive, foil of metal-coated elements (5, 10; 32, 42), and in that a film (5", 10"; 32', 42') which is resistant to organic or inorganic media is applied to the side of the electrodes (8, 13; 7, 12; 31, 41) facing the ink droplets of the jet.

2. An ink jet printer according to claim 1, characterised in that the elements (5, 10) carrying the charging and detecting electrodes (8, 13; 7, 12) as well as the screen (6, 11) thereof hold a screen (9, 14) also formed by a metal foil on their side remote from these electrodes.

3. An ink jet printer according to claim 2, characterised in that the screen (6, 11) and the screen (9,14) are connected to common electrical connections (2, 4 and 2', 4').

4. An inkjet printer according to one of claims 1 to 3, characterised in that the side, which is remote from the ink droplets, of the elements (5, 10) carrying the charging and detecting electrodes (8, 13; 7, 12) as well as the screen (6, 11) thereof is covered with the film (5", 10"; 32', 42').

5. An ink jet printer according to at least one of claims 1 to 4, characterised in that the film (5", 10"; 32', 42') consists of ketone-resistant material.

6. An ink jet printer according to claim 5, characterised in that the film is a polyimide film.
